# EUROPÄISCHE PATENTSCHRIFT

(11) **EP 0 909 633 B1**
(45) Veröffentlichungstag und Bekanntmachung des Hinweises auf die Patenterteilung: **20.03.2002**
(21) Anmeldenummer: 98118946.7
(22) Anmeldetag: 07.10.1998
(51) Int. Cl.: B30B 11/22, B30B 11/24, B28B 3/22

(54) **Schneckenpresse zum Extrudieren keramischer Massen**
Screw-press for the extrusion of ceramic masses
Presse à vis pour l'extrusion de matières céramiques

(30) Priorität: 14.10.1997 DE 29718096 U; 13.01.1998 DE 29800405 U
(43) Veröffentlichungstag der Anmeldung: 21.04.1999
(73) Patentinhaber: HÄNDLE GMBH, D-75417 Mühlacker (DE)
(72) Erfinder: Zeeb,Gerhard, D-75417 Mühlacker (DE)
(74) Vertreter: Twelmeier, Ulrich, Dipl.Phys.

(56) Entgegenhaltungen:
- EP-A- 0 705 669
- DD-A- 243 670
- DE-C- 179 415

## Beschreibung

Die Erfindung geht aus von einer Schneckenpresse mit den im Oberbegriff des Anspruchs 1 angegebenen Merkmalen. Eine solche Schneckenpresse ist aus der EP 0 705 669 A2 bekannt. Schneckenpressen zum Extrudieren keramischer Massen, insbesondere von Ton, haben in einem zylindrischen Gehäuse eine Schnekke, deren Welle im Bereich ihres hinteren Endes gelagert und angetrieben ist. Es ist bekannt, den Zylinder der Schneckenpresse längsgeteilt auszubilden, um ihn öffnen und die Schneckenpresse innen reinigen zu können. Bei waagerechten Schneckenpressen ist es zu diesem Zweck bekannt, die beiden Zylinderhälften um senkrechte Achsen verschwenkbar anzubringen, so daß der Zylinder durch Wegklappen seiner beiden Hälften weit geöffnet werden kann. Weil die keramischen Massen abrasive Bestandteile enthalten, ist es ferner bekannt, die Zylinder auf der Innenseite ihrer Mantelfläche mit Verschleißeinsätzen auszukleiden; diese Verschleißeinsätze werden auch als "Zylindermäntel" bezeichnet. Es ist bekannt, solche Verschleißeinsätze in Schalenform mit achsparallelen Längsrändem aneinander anschließend an der Innenseite des Zylinders zu befestigen.

Die Schneckenpressen sind häufig als Vakuumstrangpressen ausgebildet, um die keramische Masse entgasen zu können. Dann ist der Zylinder Teil einer Vakuumkammer, die nach vorne hin durch die sich vor dem Mundstück der Strangpresse stauende, verdichtete, keramische Masse und nach hinten hin z.B. durch eine Stopfschnecke abgeschlossen wird. Damit sich dazwischen ein Vakuum aufbauen kann, muß der Zylinder dicht sein. Deshalb werden bei der bekannten Schneckenpresse die den Zylindermantel bildenden Verschleißeinsätze mit achsparallelen Längsrändern, die auswechselbar an den Innenseiten der Zylinderhälften angebracht sind, nicht mit Hilfe von Schrauben, welche den Zylinder durchsetzen, sondern mit Hilfe von Keilleisten befestigt, die auf die Längsränder der Verschleißeinsätze einwirken, so daß diese sich nicht von der Zylinderinnenseite lösen und in Richtung auf die Zylinderachse bewegen können. Gleichzeitig verhindern die Keilleisten, daß die Verschleißeinsätze den auf sie einwirkenden, von der Rotation der Schnecke ausgehenden und von der keramischen Masse übertragenen Drehmomenten nachgeben und eine Drehbewegung um die Längsachse des Zylinders vollführen, denn die Keilleisten sind formschlüssig in einer dazu passenden, längsverlaufenden Keilnut des Zylinders befestigt. Die auf die Verschleißeinsätze einwirkenden Drehmomente werden auf diese Weise von den Seitenflächen der Keilleisten großflächig in die Seitenflächen der Keilnuten eingeleitet und beanspruchen die Befestigungsmittel für die Keilleisten kaum. Die Keilleisten können deshalb mit relativ kleinen Schrauben, die den Zylinder nicht durchqueren müssen, sondern in Sackbohrungen eingedreht werden, am Zylinder befestigt werden. Der Zylinder weist deshalb keine von innen nach außen durchgehende Bohrungen auf, durch die Falschluft gezogen werden könnte. Die einzige Stelle, die abgedichtet werden muß, ist die Trennfläche zwischen den beiden Zylinderhälften. Hier kann man in an sich bekannter Weise achsparallel verlaufende Dichtungen vorsehen, die beim Verspannen der beiden Zylinderhälften miteinander den für eine gute Dichtwirkung erforderlichen Druck erhalten, sich während des Betriebes nicht lockern und nach Bedarf leicht gereinigt und ausgetauscht werden können.

Bei der bekannten Schneckenpresse haben die Verschleißeinsätze einen derart abgestuften Längsrand, daß sich die benachbarten Längsränder benachbarter Verschleißeinsätze zu einer Keilnut ergänzen, welche den aus der Keilnut des Zylinders vorstehenden Abschnitt der Keilleiste aufnimmt und abdeckt. Auf diese Weise ist die Keilleiste allseits geschützt und der abrasiven Wirkung der keramischen Massen nicht ausgesetzt, vielmehr wirken die keramischen Massen im Zylinder nur auf die verschleißfest ausgerüsteten Zylindermäntel ein.

An den Trennflächen der beiden Zylinderhälften sind bei der bekannten Schnekkenpresse auf entsprechende Weise Keilnuten für das Aufnehmen von Keilleisten ausgebildet, nämlich dadurch, daß die Längsränder der Zylinderhälften ebenfalls so abgestuft sind, daß sie sich zu Keilnuten ergänzen; in den so gebildeten Keilnuten liegt nicht nur eine, sondern zwei, vorzugsweise gleich ausgebildete, Keilleisten nebeneinander, von denen je eine mit einer der Zylinderhälften verschraubt ist, vorzugsweise durch sich tangential erstreckende Schrauben, deren Köpfe versenkt in den Keilleisten liegen. Werden die beiden Zylinderhälften zusammengefügt, liegen die Keilleisten in der Trennfläche der beiden Zylinderhälften paarweise aufeinander und sichern gegenseitig die Befestigungsschrauben gegen ein Lockern während des Betriebes der Schneckenpresse.

Werden die beiden Zylinderhälften voneinander getrennt, dann nehmen sie die an ihnen befestigten Verschleißeinsätze mit, so daß diese leicht von der bindigen Masse, die sich in den Schneckengängen befindet, abgehoben werden können. Nach dem Trennen der Zylinderhälften liegen die in der Trennfläche angeordneten Keilleisten und ihre Befestigungsschrauben frei, sind gut zugänglich und können bequem gelöst werden. Durch das Lösen dieser in der Trennfläche vorgesehenen Keilleisten werden die Verschleißeinsätze nicht mehr festgehalten, sondem freigegeben, und lassen sich leicht entnehmen.

Als Verschleißeinsätze können bei der Schneckenpresse halbzylindrische Schalen verwendet werden, die allein durch die in den Trennflächen zwischen den Zylinderhälften vorgesehenen Keilleisten gehalten werden. Aus Gründen der leichteren Handhabbarkeit werden bei der bekannten Schneckenpresse jedoch anstelle von halbzylindrischen Schalen viertelzylindrische Schalen als Verschleißeinsätze bevorzugt.

Je nach der Länge des Zylinders können mehrere einzelne Verschleißeinsätze in Längsrichtung des Zylinders aufeinanderfolgend angeordnet sein.

Die der Zylinderachse zugekehrte Innenseite der Verschleißeinsätze kann profiliert sein, z.B. zur Bildung von Rechtecknuten oder zur Bildung eines Sägezahnprofils, entweder längsverlaufend oder wendelförmig verlaufend. Die Einsätze können aus hochverschleißfestem Guß und/oder in rostfreier Ausführungsform und/oder aus gebogenem Stahlblech sein. Bei gegossenen Verschleißeinsätzen ergeben sich deren abgestufte Längsränder, welche die jeweilige Keilnut begrenzen, durch den Guß. Bei Verschleißeinsätzen, die aus gebogenem Stahlblech bestehen, müssen die Keilnuten gefräst werden; durch Fräsen werden sie auch im Zylinder hergestellt. Die Fräsarbeiten sind aufwendig.

Aus der DD 243 670 A1 ist ein Zylinder eines Doppelschneckenextruders für Kunststoffe bekannt, bei dem die Profilnut unterbrochen ausgeführt ist, so daß vor der Montage der Verschleißbuchsen kurze Profilleistenstücke einzusetzen sind.

Der Erfindung liegt die Aufgabe zugrunde, den für das Befestigen der Verschleißeinsätze im Zylinder erforderlichen Fertigungsaufwand zu verringern.

Diese Aufgabe wird gelöst durch eine Schneckenpresse mit den im Anspruch 1 angegebenen Merkmalen. Vorteilhafte Weiterbildungen der Erfindung sind Gegenstand der abhängigen Ansprüche.

Erfindungsgemäß erstrecken sich weder die Keilleisten noch die Keilnuten über die volle Länge des jeweiligen Verschleißeinsatzes, sondern vorzugsweise nur über einen kleineren Teil der Länge des jeweiligen Verschleißeinsatzes und befinden sich am besten nur an den Endabschnitten des jeweiligen Verschleißeinsatzes. Auf diese Weise lassen sich erhebliche Fräsarbeiten sowohl an den Verschleißeinsätzen als auch am Zylinder selbst vermeiden. Dennoch ist eine sichere Befestigung der Verschleißeinsätze erzielbar, insbesondere dann, wenn sich die Keilnuten und die Keilleisten an den Endabschnitten des jeweiligen Verschleißeinsatzes befinden.

Dem Eindringen von Ton und dergleichen keramischen Massen begegnen die Keilleisten, welche die der Schnecke zugewandten Öffnungen der Keilnuten in den Verschleißeinsätzen weitgehend verschließen. Längsverlaufende Stoßfugen zwischen den in Umfangsrichtung des Zylinders aneinander anschließenden Verschleißeinsätzen können hinreichend eng gehalten werden, um dem Eindringen keramischer Massen zu begegnen.

Vorzugsweise werden die Keilnuten im Zylinder so angeordnet, daß sie sich über die Stoßfuge zwischen zwei in Längsrichtung des Zylinders aufeinanderfolgenden Verschleißeinsätzen hinweg erstrecken. Auf diese Weise kommt man mit einer minimalen Anzahl von besonders kurzen Keilnuten aus. Die Keilleisten erstrecken sich zweckmäßigerweise nicht über die Stoßfuge zwischen zwei in Längsrichtung des Zylinders aufeinanderfolgenden Verschleißeinsätzen hinweg, damit für den Austausch eines bestimmten Verschleißeinsatzes nicht die Halterung eines benachbarten Verschleißeinsatzes gelöst werden muß.

Für einen zuverlässigen Halt der Verschleißeinsätze sollten die Keilnuten wenigstens 50 mm lang sein. Über 200 mm lange Keilnuten werden in der überwiegenden Anzahl der Anwendungsfälle nicht benötigt. Vorzugsweise sind die Keilnuten zwischen 100 und 150 mm lang.

Die Erfindung ist anwendbar auf Schneckenpressen, deren Zylinderhälften einen, zwei oder mehr als zwei in Umfangsrichtung aneinander anschließende Verschleißeinsätze haben. Besonders geeignet ist die Erfindung jedoch für Verschleißeinsätze aus gebogenem Stahlblech, welche sich über einen Umfangswinkel von annähernd 180° erstrecken, so daß es lediglich in den zwei diametral angeordneten Stoßfugen zwischen den Zylinderhälften Keilnuten für die Halterung der Verschleißeinsätze gibt. Die Verschleißeinsätze aus gebogenem Stahlblech können in an sich bekannter Weise längsverlaufend oder wendelförmigverlaufend profiliert sein. In den meisten Fällen sind die Verschleißeinsätze zylindrisch, können aber auch konisch sein, wenn der Zylinder der Schnekkenpresse einen konischen Abschnitt aufweist.

Ein Ausführungsbeispiel der Erfindung ist in den beigefügten Zeichnungen dargestellt.
- Figur 1: zeigt eine teilweise geschnittene und teilweise weggebrochene Vorderansicht eines Zylinders einer Schneckenpresse,
- Figur 2: zeigt den Zylinder der Schneckenpresse in einem vertikalen Längsschnitt, und
- Figur 3: zeigt eine Hälfte des Zylinders in der Draufsicht.

Die Schneckenpresse hat einen Zylinder, der aus zwei Zylinderhälften 1 und 2 gebildet ist, die längs einer senkrechten Trennfläche 3 zusammengefügt sind. Um die beiden Zylinderhälften 1 und 2 voneinander trennen zu können, sind sie mittels Scharnieren 4 und 5 am Grundgestell 6 der Schneckenpresse angelenkt und um vertikale Achsen 7 bzw. 8 verschwenkbar, wodurch der Zylinder aufgeklappt werden kann, so daß seine Innenseiten freiliegen.

Die Scharniere 4 und 5 befinden sich am hinteren Ende des Zylinders. Das vordere Ende des Zylinders, auf welches man in der Figur 1 blickt, hat einen Ringflansch 9 mit achsparallelen Bohrungen 10 sowie vier überkreuz diagonal angeordnete Gabeln 11, mit deren Hilfe an dem Ringflansch 9 ein nicht dargestelltes Preßwerkzeug der Schneckenpresse oder eine bzw. zwei Schwenkplatten mit angeflanschtem Preßwerkzeug befestigt werden können. Der Ringflansch 9 ist in Figur 1 teilweise weggebrochen, um Verschleißeinsätze 12 und 13 und die Art ihrer Befestigung sichtbar zu machen. Wie Figur 2 zeigt, schließen an die Verschleißeinsätze 12 und 13 in Längsrichtung des Zylinders kürzere Verschleißeinsätze 14 und 15 an, von denen die letzteren (15) konisch sind, in Anpassung an einen konischen Abschnitt des Zylinders, wobei zwischen den in Längsrichtung des Zylinders aufeinanderfolgender Verschleißeinsätzen Stoßfugen 30 ausgebildet sind.

Die Verschleißeinsätze 12-15 erstrecken sich über einen Umfangswinkel von rund 180°; sie haben Längsränder 16 und 17, welche parallel zur Längsachse 18 des Zylinders verlaufen. An ihren Enden sind die Längsränder der Verschleißeinsätze 12-15 ein Stück weit abgefräst. Die dadurch gebildeten Ausnehmungen ergänzen sich paarweise zu einer doppelt so breiten Ausnehmung 31, welche sich in eine Keilnut 19, 20, 21 und 22 in der Wand des Zylinders 1,2 fortsetzt. Die im Bereich der Trennfläche 3 liegenden Keilnuten 19 bis 22 sind dadurch gebildet, daß die Trennfläche 3 auf eine zur Länge der in die Verschleißeinsätze 12-15 gefrästen Ausnehmungen 31 passenden (ungefähr um den Durchmesser des Fräswerkzeugs vergrößerten) Länge abgestuft ausgebildet ist, wobei die beiden Stufen sich in entsprechender Weise wie die Ausnehmungen 31 an den Rändern 16 und 17 der Verschleißeinsätze 12-15 paarweise zur jeweiligen Keilnut 19 bis 22 ergänzen.

In den Keilnuten 19 bis 22 liegen jeweils zwei durch die Trennfläche 3 getrennte Keilleisten 24 und 25 nebeneinander; sie sind durch Senkschrauben 26, welche in tangentiale Gewindebohrungen 27 der Zylinderhälften 1 und 2 eingedreht sind, befestigt. Da die Keilleisten 24, 25 nur kurz ausgebildet sind, können sie auch als Klemmplatten bezeichnet werden; die Klemmplatten 24 für die beiden langen Verschleißeinsätze 12, 13 sind ungefähr doppelt so lang wie die Klemmplatten 25 für die kürzeren Verschleißeinsätze 14 und 15 und werden mit der doppelten Anzahl Schrauben 26 befestigt. Im Bereich zwischen den Keilnuten 19 bis 22 und der Außenseite des Zylinders 1, 2 befindet sich in der Trennfläche 3 jeweils eine längs verlaufende Dichtung, welche den Innenraum des Zylinders in der Trennfläche 3 nach außen hin wirksam abdichtet.

Zum Verspannen der beiden Zylinderhälften 1 und 2 miteinander sind Spannschrauben 29 vorgesehen, durch welche auch diese Dichtungen unter Druck gesetzt werden.

Zum Öffnen des Zylinders werden die Spannschrauben 29 und Schrauben 34, mit welchen der Zylinder am Rumpf der Schneckenpresse befestigt ist, gelöst und die Zylinderhälften 1 und 2 voneinander weggeschwenkt. Danach liegen die Keilleisten bzw. Klemmplatten 24 und 25 sowie die Senkschrauben 26 frei. Nach dem Lösen der Senkschrauben 26 können die Keilleisten 24 und 25 sowie die Verschleißeinsätze 12-15 leicht einzeln entnommen werden.

Im dargestellten Ausführungsbeispiel haben die Verschleißeinsätze 12, 13 und 14 beispielsweise ein wendelförmiges Profil, welches einem unerwünschten Mitdrehen der keramischen Masse unter der Wirkung einer sich im Zylinder drehenden Schnecke 33 entgegenwirkt. Die konischen Verschleißeinsätze 15 haben statt dessen ein leichter herzustellendes längsverlaufendes Profil.

## Patentansprüche

1. Schneckenpresse zum Extrudieren keramischer Massen
mit einem Zylinder (1, 2), welcher längs in zwei Hälften (1,2) geteilt ist, die voneinander trennbar sind,
mit einer im Zylinder (1, 2) koaxial zu dessen Längsachse (18) angeordneten Schnecke,
und mit einem oder mehreren an den Hälften (1, 2) des Zylinders innen auswechselbar angebrachten Verschleißeinsätzen (12 bis15), die achsparallele Längsränder (16, 17) haben,
wobei die Verschleißeinsätze (12 bis15) an ihren Längsrändern (16, 17) durch Keilleisten (24, 25) gehalten sind, die zur Sicherung gegen Drehbewegungen um die Längsachse (18) des Zylinders (1, 2) formschlüssig in einer passenden Keilnut (19 bis 22) des Zylinders (1, 2) befestigt sind,
**dadurch gekennzeichnet, daß** sich weder die Keilleisten (24, 25) noch die Keilnuten (19 bis22) über die volle Länge des jeweiligen Verschleißeinsatzes (12 bis15) erstrecken und die Verschleißeinsätze (12 bis 15) aus gebogenem Stahlblech bestehen.

2. Schneckenpresse nach Anspruch 1, **dadurch gekennzeichnet, daß** sich die Keilnuten (19 bis 22) und die Keilleisten (24, 25) nur an den Endabschnitten des jeweiligen Verschleißeinsatzes (12 bis15) befinden.

3. Schneckenpresse nach Anspruch 2, **dadurch gekennzeichnet, daß** sich die im Zylinder (1, 2) vorgesehenen Keilnuten (19 bis 22) über die Stoßfuge (30) zwischen zwei in Längsrichtung des Zylinders (1, 2) aufeinander folgenden Verschleißeinsätzen (12 bis15) hinweg erstrecken.

4. Schneckenpresse nach einem der vorstehenden Ansprüche, **dadurch gekennzeichnet, daß** die im Zylinder (1, 2) vorgesehenen Keilnuten (19 bis 22) 50 mm bis 200 mm, vorzugsweise 100 mm bis 150 mm lang sind.

5. Schneckenpresse nach einem der vorstehenden Ansprüche, **dadurch gekennzeichnet, daß** sich die Keilleisten (24, 25) nicht über die Stoßfuge (30) zwischen zwei in Längsrichtung des Zylinders (1, 2) aufeinander folgenden Verschleißsätzen (12, 14; 14, 15) hinweg erstrecken.

6. Schneckenpresse nach einem der vorstehenden Ansprüche, **dadurch gekennzeichnet, daß** sich die einzelnen Verschleißeinsätze (12 bis15) über einen Umfangswinkel von annähernd 180° erstrecken.

7. Schneckenpresse nach einem der vorstehenden Ansprüche, **dadurch gekennzeichnet, daß** die Verschleißeinsätze (12 bis15) einen derart abgestuften Längsrand (16, 17) haben, daß sich die in Umfangsrichtung des Zylinders (1, 2) benachbarten Längsränder (16, 17) benachbarter Verschleißeinsätze (12 bis 15) zu einer Ausnehmung (31) ergänzen, welche den aus der Keilnut (19 bis 22) des Zylinders (1, 2) vorstehenden Abschnitt der Keilleiste (24, 25) aufnehmen und abdecken.

8. Schneckenpresse nach einem der vorstehenden Ansprüche, **dadurch gekennzeichnet, daß** die Hälften (1, 2) des Zylinders derart abgestufte Längsränder haben, daß die einander zugewandten Längsränder sich zu vergleichsweise kurzen Keilnuten (19 bis 22) des Zylinders (1, 2) ergänzen.

9. Schneckenpresse nach Anspruch 8, **dadurch gekennzeichnet, daß** in den so gebildeten Keilnuten (19 bis 22) des Zylinders (1, 2) nebeneinander zwei Keilleisten (24, 25) liegen, von denen die eine mit der einen Hälfte (1) und die andere mit der anderen Hälfte (2) des Zylinders verschraubt ist

10. Schneckenpresse nach Anspruch 9, **dadurch gekennzeichnet, daß** die Schrauben (26), mit denen die Keilleisten (24, 25) am Rand der Zylinderhälften (1, 2) befestigt sind, in tangentiale Sackbohrungen (27) der Zylinderhälften (1, 2) gedreht sind.

## Claims

1. A screw press for extruding ceramic masses,
having a cylinder (1, 2) which is split longitudinally into two halves (1, 2) that are separable from one another,
having a screw arranged in the cylinder (1, 2) coaxially with its longitudinal axis (18),
and having one or more wear inserts (12-15) which are mounted replaceably internally on the halves (1, 2) of the cylinder and have longitudinal edges parallel to the axis (16, 17);
the wear inserts (12-15) being retained on their longitudinal edges (16, 17) by keys (24, 25) which are attached positively in a matching key slot (19-20) of the cylinder (1, 2) in a manner secured against rotary movements about the longitudinal axis (18) of the cylinder (1, 2);
**wherein** neither the keys (24, 25) nor the key slots (19-22) extend over the full length of the respective wear insert (12-15) and the wear inserts (12-15) consist of bent sheet steel.

2. The screw press as defined in Claim 1, **wherein** the key slots (19-22) and the keys (24, 25) are located solely on the end portions of the respective wear insert (12-15).

3. The screw press as defined in Claim 2, **wherein** the keys (19-22) provided in the cylinder (1, 2) extend over the joint (30) between two wear inserts (12-15) following one another in the longitudinal direction of the cylinder (1,2).

4. The screw press as defined in any of the preceding claims, **wherein** the key slots (19-22) provided in the cylinder (1,2) have a length of 50 mm to 200 mm, preferably 100 mm to 150 mm.

5. The screw press as defined in any of the preceding claims, **wherein** the keys (24, 25) do not extend over the joint (30) between two wear inserts (12, 14; 14, 15) following one another in the longitudinal direction of the cylinder (1,2).

6. The screw press as defined in any of the preceding claims, **wherein** each wear insert (12-15) extends over a circumferential angle of approximately 180°.

7. The screw press as defined in any of the preceding claims, **wherein** the wear inserts (12-15) have a longitudinal edge (16, 17) which is stepped in such a way that the longitudinal edges (16, 17), neighbouring one another in the circumferential direction of the cylinder (1,2), of adjacent wear inserts (12-15) complement one another to form a recess (31) which receives and covers the portion of the key (24, 25) projecting out of the key slot (19-22) of the cylinder (1, 2).

8. The screw press as defined in any of the preceding claims, **wherein** the halves (1, 2) of the cylinder have longitudinal edges stepped in such a way that the longitudinal edges facing one another complement one another to form key slots (19-22) of the cylinder (1, 2).

9. The screw press as defined in Claim 8, **wherein** two key slots (24, 25), of which the one is bolted to the one half (1) and the other to the other half (2) of the cylinder, rest one beside the other in the key slots (19-22) of the cylinder (1, 2) so formed.

10. The screw press as defined in Claim 9, **wherein** the bolts (26) with which the keys (24, 25) are attached to the edge of the cylinder halves (1, 2) are threaded into tangential blind holes (27) of the cylinder halves (1, 2).

## Revendications

1. Extrudeuse pour l'extrusion de matières céramiques comprenant un cylindre (1, 2) qui est subdivisé en longueur en deux moitiés (1, 2) qui peuvent être séparées l'une de l'autre, une vis sans fin disposée dans le cylindre (1, 2) en position coaxiale par rapport à l'axe longitudinal (18) de ce dernier et une ou plusieurs pièces de rechange d'usure (12 à 15) disposées, de manière à pouvoir être échangées, contre les moitiés (1, 2) du cylindre, à l'intérieur de ce dernier et qui possèdent des bords longitudinaux (16, 17) parallèles à l'axe, dans laquelle les pièces de rechange d'usure (12 à 15) sont maintenues à leurs bords longitudinaux (16, 17) par des lardons coniques (24, 25) qui sont fixés, en antirotation autour de l'axe longitudinal (18) du cylindre (1, 2), en engagement positif dans une rainure de clavette correspondante (19 à 22) du cylindre (1, 2), **caractérisée en ce que** ni les lardons coniques (24, 25), ni les rainures de clavettes (19 à 22) ne s'étendent sur toute la longueur de la pièce de rechange d'usure respective (12 à 15) et les pièces de rechange d'usure (12 à 15) sont constituées d'une tôle d'acier pliée.

2. Extrudeuse selon la revendication 1, **caractérisée en ce que** les rainures de clavettes (19 à 22) et les lardons coniques (24, 25) sont disposés uniquement aux sections terminales de la pièce de rechange d'usure respective (12 à 15).

3. Extrudeuse selon la revendication 2, **caractérisé en ce que** les rainures de clavettes (19 à 22) prévues dans le cylindre (1, 2) s'étendent au-delà des joints de bouts (30) entre deux pièces de rechange d'usure successives (12 à 15) en direction longitudinale du cylindre (1, 2).

4. Extrudeuse selon l'une quelconque des revendications précédentes, **caractérisée en ce que** les rainures de clavettes (19 à 22) prévues dans le cylindre (1, 2) possèdent une longueur de 50 mm à 200 mm, de préférence de 100 mm à 150 mm.

5. Extrudeuse selon l'une quelconque des revendications précédentes, **caractérisée en ce que** les pièces de rechange d'usure (24, 25) ne s'étendent pas au-delà des joints de bouts (30) entre deux pièces de rechange d'usure successives (12 à 15) en direction longitudinale du cylindre (1, 2).

6. Extrudeuse selon l'une quelconque des revendications précédentes, **caractérisée en ce que** les pièces de rechange d'usure individuelle (12 à 15) s'étendent en formant un angle périphérique d'approximativement 180°.

7. Extrudeuse selon l'une quelconque des revendications précédentes, **caractérisée en ce que** les pièces de rechange d'usure (12 à 15) possèdent un bord longitudinal (16, 17) muni d'un gradin de telle sorte que les bords longitudinaux (16, 17) de pièces de rechange d'usure voisines (12 à 15), adjacents dans la direction périphérique du cylindre (1, 2), se complètent pour former un évidement (31) qui reçoit et recouvre la section du lardon conique (24, 25) faisant saillie par rapport à la rainure de clavette (19 à 22) du cylindre (1, 2).

8. Extrudeuse selon l'une quelconque des revendications précédentes, **caractérisée en ce que** les moitiés (1, 2) du cylindre possèdent des bords longitudinaux munis d'un gradin de telle sorte que les bords longitudinaux tournés l'un vers l'autre se complètent pour former des rainures de clavettes (19 à 22) relativement courtes du cylindre (1, 2).

9. Extrudeuse selon la revendication 8, **caractérisée en ce que** deux lardons coniques (24, 25) sont disposés côte à côte dans les rainures de clavettes (19 à 22) du cylindre (1, 2) ainsi formées, le premier étant vissé avec la première moitié (1) du cylindre et l'autre étant vissé avec l'autre moitié de (2) du cylindre.

10. Extrudeuse selon la revendication 9, **caractérisée en ce que** les vis (26) avec lesquelles les lardons coniques (24, 25) sont fixés au bord des moitiés de cylindre (1, 2) sont vissées dans des alésages borgnes tangentiels (27) des moitiés de cylindre (1, 2).
